# EUROPÄISCHE PATENTSCHRIFT

(11) **EP 0 473 074 B1**
(45) Veröffentlichungstag und Bekanntmachung des Hinweises auf die Patenterteilung: **09.11.1994**
(21) Anmeldenummer: 91114121.6
(22) Anmeldetag: 23.08.1991
(51) Int. Cl.: B65D 19/18, B25H 3/06

(54) **Palette mit austauschbarem Bodeneinsatz**
Pallet with exchangeable bottom insert
Palette à fond échangeable

(30) Priorität: 30.08.1990 DE 9012442 U
(43) Veröffentlichungstag der Anmeldung: 04.03.1992
(73) Patentinhaber: REBO-PLASTIC GMBH & CO. KG, 32689 Kalletal (DE)
(72) Erfinder: Reckermann, Hans-Dieter, 4973 Vlotho (DE); Berkenkamp Wolfgang, 4970 Bad-Oeynhausen (DE)
(74) Vertreter: Patentanwälte Dr. Solf & Zapf

(56) Entgegenhaltungen:
- DE-A- 3 526 259
- DE-U- 8 810 402
- DE-U- 9 012 442
- US-A- 3 985 258
- US-A- 4 591 065

## Beschreibung

Die Erfindung betrifft eine Palette, bestehend aus einem Rahmen und einem in dem Rahmen lösbar gehalterten Bodeneinsatz, wobei der Rahmen aus Rahmenwänden aus stranggepreßten Hohlprofilen besteht.

Derartige Paletten dienen insbesondere zur Aufnahme und zum entnahmebereiten Lagern von Gegenständen, wie Montageteilen, die zur Weiterverarbeitung von einem Industrieroboter entnommen werden. Demzufolge müssen die Paletten sehr genau relativ zu dem Roboter angeordnet bzw. positioniert werden, damit auch die Gegenstände lagefixiert sind und so von dem Roboter ergriffen werden können. Innerhalb der Palette werden die Gegenstände durch die speziell angepaßten Bodeneinsätze fixiert, indem sie beispielsweise in entsprechende Aufnahmevertiefungen oder zwischen Erhebungen eingelegt sind. Daher ist es für ein Lagern verschiedener Gegenstände stets erforderlich, auch unterschiedliche Bodeneinsätze zu verwenden, so daß es erwünscht ist, für eine Mehrfachverwendung des Rahmens die Bodeneinsätze entsprechend auszuwechseln.

Eine Palette der eingangs genannten Art ist aus dem DE-GM 88 10 402 bekannt. Hierbei wird der Bodeneinsatz in dem Rahmen über eine Rastverbindung befestigt. Die Rahmenwände sind als stranggepreßte Kunststoff-Hohlprofile ausgebildet. Diese Palette hat sich bewährt, jedoch besteht bei manchen Anwendungsfällen der Bedarf, den Bodeneinsatz ohne unmittelbare Verbindung mit den Rahmenwänden in den Rahmen einlegen zu können und hierdurch die Handhabung zu erleichtern.

Der Erfindung liegt daher die Aufgabe zugrunde, ausgehend von einer Palette der gattungsgemäßen Art, diese derart zu verbessern, daß ein einfaches Einlegen des Bodeneinsatzes in den Rahmen erfolgen kann, wobei dennoch eine sichere, präzise und stabile Aufnahme gewährleistet sein soll.

Erfindungsgemäß wird dies dadurch erreicht, daß die Rahmenwände nach innen in den von dem Rahmen umschlossenen Bereich ragende, als einstückig angeformte Hohlprofilabschnitte ausgebildet Auflagestege zur Auflage des Bodeneinsatzes aufweisen.

Durch die erfindungsgemäße Ausgestaltung braucht der Bodeneinsatz lediglich von oben in den Rahmen eingelegt zu werden, bis er zur Auflage auf den Auflagestegen gelangt. Ein Auswechseln ist daher besonders einfach. Aufgrund der Ausgestaltung der Auflagestege als Hohlprofilabschnitte ist eine hohe Stabilität gewährleistet, so daß auch schwere Gegenstände in der erfindungsgemäßen Palette gelagert werden können.

In einer vorteilhaften Weiterbildungen der Erfindung weisen die Auflagestege in ihren dem Bodeneinsatz zugekehrten Oberseiten jeweils parallel zu den Rahmenwänden verlaufende Haltenuten auf. Ferner besitzt der Bodeneinsatz auf seiner auf den Auflagestegen zur Auflage kommenden Unterseite Halteansätze, die vorzugsweise formschlüssig in die Haltenuten der Auflagestege eingreifen. Hierdurch wird einerseits die Stabilität noch erhöht, da ein möglicherweise bei Belastung auftretendes Aufspreizen der Rahmenwände nach außen verhindert wird, indem diese durch den Bodeneinsatz bzw. dessen in die Haltenuten eingreifende Halteansätze zusammengehalten werden. Andererseits wird auch eine sehr genaue Positionierung des Bodeneinsatzes relativ zu dem Rahmen, und damit auch eine exakte Positionierung der in der Palette gelagerten Gegenstände erreicht.

Zur weiteren Erhöhung der Stabilität ist es vorteilhaft, wenn der Bodeneinsatz mit den Auflagestegen zusätzlich über Nietverbindungen verbunden ist. Hierzu ist die Ausgestaltung der Auflagestege als Hohlprofilabschnitte insofern von besonderem Vorteil, als hierdurch die Nietverbindungen jeweils als Blindniet ausgebildet sein können, der sich durch den Bodeneinsatz und durch eine obere Wandung des Auflagesteges hindurch in einen Hohlraum des den Auflagesteg bildenden Hohlprofilabschnittes hinein erstreckt. Die erfindungsgemäße Palette bzw. der Rahmen kann hierdurch eine untere, durchgehende, ebene Standfläche besitzen, die von unteren Wandungen der Auflagestege sowie von unteren Endflächen der Rahmenwände gebildet wird. Die Standfläche ist dabei vorteilhafterweise nicht von Nietköpfen der Nietverbindungen beeinträchtigt, da diese ja verdeckt innerhalb des jeweiligen Hohlraums angeordnet sind. Zudem ist die Standfläche vorzugsweise jeweils senkrecht zu den von den Rahmenwänden definierten Ebenen, d.h. parallel zu einer von dem Bodeneinsatz definierten Bodenfläche, angeordnet. Die glatte Standfläche der erfindungsgemäßen Palette ist für eine Stapelbarkeit, die im folgenden noch genauer beschrieben wird, von Vorteil, da Beschädigungen der jeweils unteren Palette nahezu ausgeschlossen sind. Ferner kann die Palette auch gut auf einem ebenen Untergrund verschoben werden.

Weitere vorteilhafte Ausgestaltungsmerkmale der Erfindung sind in den Unteransprüchen sowie der folgenden Beschreibung enthalten.

Anhand von in der Zeichnung dargestellten Ausführungsbeispielen soll im folgenden die Erfindung näher erläutert werden. Dabei zeigen:
- Fig. 1: eine Perspektivansicht einer ersten Ausführungsform einer erfindungsgemäßen Palette,
- Fig. 2: eine Perspektivansicht analog zu Fig. 1 einer zweiten Ausführungsform der erfindungsgemäßen Palette,
- Fig. 3: einen gegenüber Fig. 1 und 2 vergrößerten Teil-Querschnitt längs der Linie III-III in Fig. 1 bzw. in Fig. 2,
- Fig. 4: eine Detailansicht in einer zu Fig. 3 alternativen Ausgestaltung,
- Fig. 5: einen verkleinerten Querschnitt analog zu Fig. 3 von zwei gestapelten, erfindungsgemäßen Paletten und
- Fig. 6: eine Draufsicht auf einen Eckbereich der erfindungsgemäßen Palette bzw. des Rahmens in Pfeilrichtung VI gemäß Fig. 1 in einer Teil-Explosivdarstellung von Rahmen-Einzelteilen.

In den verschiedenen Zeichnungsfiguren sind gleiche Teile stets mit den gleichen Bezugsziffern bezeichnet.

Eine in Fig. 1 und 2 jeweils dargestellte, erfindungsgemäße Palette 2 besteht aus einem Rahmen 4 und einem lösbar in dem Rahmen 4 gehalterten Bodeneinsatz 6. Der Rahmen 4 ist vorzugsweise rechteckig aus vier senkrecht zur Bodenfläche angeordneten Rahmenwänden 8 gebildet.

Wie insbesondere in Fig. 3 zu erkennen ist, bestehen die Rahmenwände 8 aus stranggepreßten Hohlprofilen 10 insbesondere aus Kunststoff. Zur lösbaren Halterung des Bodeneinsatzes 6 weisen die Rahmenwände 8 nun erfindungsgemäß nach innen in den von dem Rahmen 4 umschlossenen Bereich ragende, als einstückig angeformte Hohlprofilabschnitte 12 ausgebildete Auflagestege 14 zur Auflage des Bodeneinsatzes 6 auf. Hierdurch braucht der Bodeneinsatz 6 lediglich von oben in Pfeilrichtung 15 (Fig. 3) in den Rahmen 4 eingelegt zu werden. Die Auflagestege 14 besitzen aufgrund ihrer Ausgestaltung als Hohlprofilabschnitte 12 eine hohe Stabilität, die erfindungsgemäß noch dadurch gesteigert werden kann, daß die Hohlprofilabschnitte 12 jeweils über mindestens einen insbesondere etwa senkrecht zur Bodenebene verlaufenden Versteifungssteg 16 in mindestens zwei Hohlräume 18 unterteilt sind. Der Versteifungssteg 16 erstreckt sich dabei einstückig zwischen einer oberen Wandung 20 und einer unteren Wandung 22 des Hohlprofilabschnittes 12. Die obere Wandung 20 und die untere Wandung 22 des Hohlprofilabschnittes 12 sind erfindungsgemäß unmittelbar an eine Innenwandung 23 des die Rahmenwand 8 bildenden Hohlprofils 10 angeformt. Der hierdurch zwischen der oberen und der unteren Wandung 20, 22 liegende, zu dem Versteifungssteg 16 parallele Abschnitt 23a der Innenwandung 23 trägt vorteilhafterweise ebenfalls zu einer sehr hohen Steifigkeit und Stabilität des Auflagesteges 14 bei.

Gemäß Fig. 3 und 4 weisen die Auflagestege 14 in ihren dem Bodeneinsatz 6 zugekehrten Oberseiten jeweils parallel zu den Rahmenwänden 8 verlaufende Haltenuten 24 auf. Diese Haltenuten 24 sind vorzugsweise durch einen sickenförmigen Verlauf der oberen Wandungen 20 gebildet. Dabei ist jeweils der oben erwähnte Versteifungssteg 16 vorzugsweise im Bereich dieser Haltenuten 24 angeordnet. Ferner besitzt der Bodeneinsatz 6 auf seiner auf den Auflagestegen 14 aufliegenden Unterseite Halteansätze 26, die vorzugsweise formschlüssig in die Haltenuten 24 eingreifen. Die Halteansätze 26 können als Längsstege oder als Stegabschnitte ausgebildet sein. Dabei können die Halteansätze 26 - gemäß Fig. 3 - auch durch eine sickenförmige Ausgestaltung im Randbereich des Bodeneinsatzes 6 gebildet sein.

Zweckmäßigerweise bilden die unteren Wandungen 22 der die Auflagestege 14 bildenden Hohlprofilabschnitte 12 zusammen mit unteren Endflächen 28 der Rahmenwände 8 eine durchgehende, ebene, vorzugsweise senkrecht zu den Rahmenwänden 8 angeordnete Standfläche 30. Dabei kann - gemäß Fig. 4 - der Bodeneinsatz 6 im Randbereich derart gekröpft sein, daß seine untere Fläche 32 im wesentlichen auf der von der Standfläche 30 des Rahmens 4 definierten Ebene angeordnet ist. Alternativ hierzu ist in Fig. 3 dargestellt, daß die untere Fläche 32 des Bodeneinsatzes 6 auf der von der Oberseite der oberen Wandung 20 der Auflagestege 14 definierten Ebene aufliegt.

Zur weiteren Erhöhung der Stabilität ist gemäß Fig. 3 der Bodeneinsatz 6 mit den Auflagestegen 14 zusätzlich über Nietverbindungen 34, oder aber über sonstige Verbindungsmittel, wie Schraubverbindungen, Kunststoffstopfen oder dergleichen, verbunden. Vorzugsweise ist jeweils ein Blindniet (Hohlraumniet) 36 vorgesehen, der sich durch den Bodeneinsatz 6 und durch die obere Wandung 20 des Auflagesteges 14 hindurch in den Hohlraum 18 des den Auflagesteg 14 bildenden Hohlprofilabschnittes 12 hinein erstreckt. Hierdurch sind vorteilhafterweise im Bereich der unteren Standfläche 30 keinerlei störende Nietköpfe oder dergleichen angeordnet. Vielmehr ist aufgrund der verdeckt angeordneten Blindnieten 36 die ebene Standfläche 30 gewährleistet. Die Nietverbindung 34 ist in Fig. 4 lediglich durch eine Strichpunktlinie angedeutet. Des weiteren kann es in der Ausgestaltung nach Fig. 3 besonders vorteilhaft sein, die Nietverbindung 34 im Bereich des sickenförmig ausgebildeten Halteansatzes 26 anzuordnen, so daß zusätzlich auch eine glatte Oberfläche des Bodeneinsatzes 6 ohne störende Nietköpfe oder dergleichen erreicht wird.

In der Ausführungsform nach Fig. 1 ist der Bodeneinsatz 6 als durchgehende Bodenplatte 38 ausgebildet, die hinsichtlich ihrer Größe bzw. Flächenform der von dem Rahmen 4 umschlossenen Fläche entspricht. Alternativ hierzu besteht der Bodeneinsatz 6 in der in Fig. 2 dargestellten Ausführungsform aus mehreren, insbesondere zwei sich parallel zueinander zwischen gegenüberliegenden Rahmenwänden 8 erstreckenden Bodentraversen 40. Sowohl die Bodenplatte 38 als auch die Bodentraversen 40 besitzen zweckmäßigerweise nicht dargestellte Ansätze, Erhebungen und/oder Vertiefungen, die zur genau positionierten Aufnahme von ebenfalls nicht dargestellten Gegenständen dienen. Die Bodentraversen 40 weisen vorzugsweise hochstehende, derart kammartig angeordnete Ansätze auf, daß die jeweils zwischen den Ansätzen gebildeten Zwischenräume in einer zu den Bodentraversen 40 senkrechten Richtung fluchten. Hierdurch können auf den Bodentraversen 30 längliche Gegenstände aufgelegt werden, die dann zwischen den kammartigen Ansätzen genau fixiert und positioniert werden. Es liegt zudem im Rahmen der Erfindung, auf der Bodenplatte 38 bzw. auf den Bodentraversen 40 entsprechend ausgebildete Aufnahmeteile als gesonderte Einzelteile lösbar - z.B. über Rastverbindungen "aufklipsbar" - zu befestigen (nicht dargestellt).

Wie weiterhin in Fig. 3 zu erkennen ist, sind die die Rahmenwände 8 bildenden Hohlprofile 10 zur Erhöhung der Stabilität vorteilhafterweise über mehrere, in Profillängsrichtung sowie parallel zur Bodenfläche verlaufende Versteifungsstege 42 in mehrere übereinanderliegende Hohlräume 44 unterteilt. Der an die Rahmenwand 8 angrenzende Hohlraum 18 des Auflagesteges 14 ist von einem dieser Hohlräume 44, und zwar von dem der unteren Endfläche 28 nächstliegenden, "untersten" Hohlraum 44 über die Innenwandung 23 des Hohlprofils 10 getrennt. Weiterhin besitzen die Hohlprofile 10 vorteilhafterweise auf ihren Innenseiten 46 sowie auch auf ihren Außenseiten 48 - jeweils bezogen auf den Rahmen 4 - in Profillängsrichtung verlaufende, insbesondere im Bereich der Versteifungsstege 42 angeordnete Versteifungssicken 50.

Gemäß Fig. 1 und 2 besitzen zumindest zwei gegenüberliegende Rahmenwände 8 längliche Grifföffnungen 52. Gemäß Fig. 3 sind diese Grifföffnungen 52 vorzugsweise derart im Bereich zwischen zwei benachbarten Versteifungsstegen 42 des Hohlprofils 10 gebildet, daß die Versteifungsstege 42 die oberen und unteren Begrenzungen der Grifföffnungen 52 bilden.

Die Rahmenwände 8 können in den Eckbereichen des Rahmens 4 unlösbar, insbesondere stoffschlüssig miteinander verbunden sein. In der dargestellten, bevorzugten Ausführungsform der Erfindung sind die Rahmenwände 8 jedoch lösbar über Steckverbinderelemente 54 miteinander verbunden, wie dies in Fig. 6 veranschaulicht ist. In jedem Eckbereich des Rahmens 4 ist eines dieser Steckverbinderelemente 54 angeordnet, welches aus einem im vertikalen Querschnitt den Rahmenwänden 8 angepaßten Eckkörper 56 besteht, der in zwei rechtwinklig zueinander angeordnete Richtungen weisende und in die Hohlräume 44 der Hohlprofile 10 sowie auch in die Hohlräume 18 der Auflageansätze 14 von der offenen Profil-Stirnseite her eingreifende Steckansätze 58 aufweist. Dadurch, daß diese Verbindung erfindungsgemäß auch im Bereich der Auflageansätze 14 erfolgt, wird ebenfalls deren Stabilität derart gesteigert, daß auch besonders schwere Gegenstände aufgenommen werden können. Die Steckverbinderelemente 54 können mit den Rahmenwänden 8 zusätzlich über Rastverbindungen oder stoffschlüssig (dann unlösbar) verbunden sein. Die Montage des Rahmens 4 ist durch die Erfindung sehr einfach und schnell durchführbar, indem lediglich jeweils eine Rahmenwand 8 und ein Steckverbinderelement 54 in Richtung der in Fig. 6 eingezeichneten Pfeile 59 zusammengesteckt zu werden brauchen.

In einer besonders vorteilhaften Weiterbildung der Erfindung ist die Palette 2 stapelbar und dabei insbesondere selbstzentrierend und selbstfixierend ausgebildet. Dies wird erfindungsgemäß dadurch erreicht, daß der Rahmen 4 im Bereich seiner oberen und unteren Ränder jeweils in Negativkontur zueinander ausgebildete Führungsstege 60 aufweist (siehe insbesondere Fig. 3 und 5). Diese Führungsstege 60 verlaufen in Längsrichtung der Rahmenwände 8 und weisen jeweils eine maximal der halben Dicke der Rahmenwände 8 entsprechende Dicke auf. Dabei ist einer der Führungsstege 60 mit der Außenseite 48 der Rahmenwände 8 und der andere Führungssteg 60 mit der Innenseite 46 der Rahmenwände 8 fluchtend angeordnet. Im dargestellten Ausführungsbeispiel ist der obere Führungssteg 60 im äußeren Bereich und der untere Führungssteg 60 im inneren Bereich der Rahmenwände 8 angeordnet. Dabei ist es besonders vorteilhaft, wenn die in gestapeltem Zustand - wie in Fig. 5 dargestellt - einander zugekehrten Seitenflächen 62 der nebeneinander angeordneten Führungsstege 60 zweier gestapelter Paletten 2 bzw. Rahmen 4 derart schräg angeordnet sind, daß sich die Führungsstege 60 in Richtung ihrer freien Enden verjüngen. Dabei sind die Führungsstege 60 hinsichtlich ihrer Breite derart dimensioniert, daß zwischen den Führungsstegen 60 zweier gestapelter Paletten 2 bzw. Rahmen 4 ein Seitenspiel von etwa 1 mm vorhanden ist. Die Führungsstege 60 besitzen eine obere Endfläche 64 bzw. die bereits erwähnte untere Endfläche 28, mit denen sie im gestapelten Zustand auf ebenen, den Führungsstegen 60 jeweils benachbarten Auflageflächen 66 des jeweils anderen Rahmens 4 zur Auflage kommen.

Durch diese vorteilhafte Ausgestaltung wird erreicht, daß bei einem Aufsetzen einer Palette 2 in Pfeilrichtung 68 gemäß Fig. 5 auf eine untere Palette 2 eine Zwangsführung über Einführschrägflächen (Seitenflächen 62 der Führungsstege 60) derart erfolgt, daß die obere Palette aufgrund der schrägen Seitenflächen 62 der Führungsstege 60 beim Aufsetzen in Pfeilrichtung 68 genau in eine mit der unteren Palette fluchtende Anordnung geführt wird (Selbstzentrierung). Dies ist für die angestrebte, genaue Positionierung besonders vorteilhaft. Die Führungsstege 60 erleichtern somit sowohl das verrutschfreie Aufsetzen als auch das Entnehmen der Paletten 2.

Wie oben bereits erwähnt, besteht der Rahmen 4 vorzugsweise aus Kunststoff. Der Bodeneinsatz 6 besteht vorzugsweise ebenfalls aus Kunststoff oder aber aus Aluminium.

Die Erfindung ist nicht auf die dargestellten und beschriebenen Ausführungsbeispiele beschränkt, sondern umfaßt auch alle innerhalb der Ansprüche liegenden Ausführungsformen.

## Patentansprüche

1. Palette, bestehend aus einem Rahmen und einem in dem Rahmen lösbar gehalterten Bodeneinsatz, wobei der Rahmen aus Rahmenwänden aus stranggepreßten Hohlprofilen besteht,
**dadurch gekennzeichnet,** daß die Rahmenwände (8) nach innen in den von dem Rahmen (4) umschlossenen Bereich ragende, als einstückig angeformte Hohlprofilabschnitte (12) ausgebildete Auflagestege (14) zur Auflage des Bodeneinsatzes (6) aufweisen.

2. Palette nach Anspruch 1,
**dadurch gekennzeichnet,** daß die Auflagestege (14) in ihren dem Bodeneinsatz (6) zugekehrten Oberseiten jeweils parallel zu den Rahmenwänden (8) verlaufende Haltenuten (24) sowie der Bodeneinsatz (6) auf seiner auf den Auflagestegen (14) aufliegenden Unterseite vorzugsweise formschlüssig in die Haltenuten (24) eingreifende Halteansätze (26) aufweisen, wobei die Haltenuten (24) vorzugsweise jeweils durch einen sickenförmigen Verlauf einer oberen Wandung (20) des Auflagesteges (14) gebildet sind.

3. Palette nach Anspruch 1 oder 2,
**dadurch gekennzeichnet,** daß die die Auflagestege (14) bildenden Hohlprofilabschnitte (12) jeweils über mindestens einen insbesondere etwa senkrecht zur Bodenebene verlaufenden Versteifungssteg (16) in mindestens zwei Hohlräume (18) unterteilt sind, wobei der Versteifungssteg (16) vorzugsweise im Bereich der Haltenut (24) angeordnet ist.

4. Palette nach einem oder mehreren der Ansprüche 1 bis 3,
**dadurch gekennzeichnet,** daß die Auflagestege (14) untere Wandungen (22) aufweisen, die zusammen mit unteren Endflächen (28) der Rahmenwände (8) eine durchgehende, ebene, vorzugsweise senkrecht zu den Rahmenwänden (8) angeordnete Standfläche (30) bilden.

5. Palette nach einem oder mehreren der Ansprüche 1 bis 4,
**dadurch gekennzeichnet,** daß die Auflagestege (14) jeweils mit der oberen Wandung (20) und der unteren Wandung (22) an eine zu diesen etwa senkrechte Innenwandung (23) der Rahmenwand (8) angeformt sind.

6. Palette nach einem oder mehreren der Ansprüche 1 bis 5,
**dadurch gekennzeichnet,** daß der Bodeneinsatz (6) mit den Auflagestegen (14) über Nietverbindungen (34) verbunden ist.

7. Palette nach Anspruch 6,
**dadurch gekennzeichnet,** daß die Nietverbindungen (34) jeweils einen Blindniet (36) aufweisen, der sich durch den Bodeneinsatz (6) und durch die obere Wandung (20) des Auflagesteges (14) hindurch in einen Hohlraum (18) des den Auflagesteg (14) bildenden Hohlprofilabschnittes (12) hinein erstreckt.

8. Palette nach einem oder mehreren der Ansprüche 1 bis 7,
**dadurch gekennzeichnet,** daß der Bodeneinsatz (6) als durchgehende Bodenplatte (38) mit einer der von dem Rahmen (4) umschlossenen Fläche etwa entsprechenden Flächenform ausgebildet ist.

9. Palette nach einem oder mehreren der Ansprüche 1 bis 7,
**dadurch gekennzeichnet,** daß der Bodeneinsatz (6) aus mindestens zwei einzelnen, sich im wesentlichen parallel zueinander zwischen gegenüberliegenden Rahmenwänden (8) erstreckenden Bodentraversen (40) besteht.

10. Palette nach einem oder mehreren der Ansprüche 1 bis 9,
**dadurch gekennzeichnet,** daß der Rahmen (4) rechteckig aus vier Rahmenwänden (8) gebildet ist.

11. Palette nach einem oder mehreren der Ansprüche 1 bis 10,
**dadurch gekennzeichnet,** daß die Rahmenwände (8) unlösbar, insbesondere stoffschlüssig miteinander verbunden sind.

12. Palette nach einem oder mehreren der Ansprüche 1 bis 10,
**dadurch gekennzeichnet,** daß die Rahmenwände (8) lösbar, insbesondere über Steckverbinderelemente (54) miteinander verbunden sind.

13. Palette nach Anspruch 12,
**dadurch gekennzeichnet,** daß in den Eckbereichen des Rahmens (4) jeweils ein Steckverbinderelement (54) mit in Hohlräume (44) der die Rahmenwände (8) bildenden Hohlprofile (10) eingreifenden Steckansätzen (58) angeordnet ist.

14. Palette nach einem oder mehreren der Ansprüche 1 bis 13,
**dadurch gekennzeichnet,** daß der Rahmen (4) stapelbar und dabei insbesondere selbstzentrierend und -fixierend ausgebildet ist.

15. Palette nach einem oder mehreren der Ansprüche 1 bis 14,
**dadurch gekennzeichnet,** daß der Rahmen (4) im Bereich seiner oberen und unteren Ränder jeweils in Negativkontur zueinander ausgebildete Führungsstege (60) aufweist.

16. Palette nach Anspruch 15,
**dadurch gekennzeichnet,** daß die Führungsstege (60) in Längsrichtung der Rahmenwände (8) verlaufen, jeweils eine maximal der halben Dicke der Rahmenwände (8) entsprechende Dicke aufweisen sowie mit der Außenseite (48) bzw. der Innenseite (46) der Rahmenwände (8) fluchtend angeordnet sind, wobei vorzugsweise ihre in gestapeltem Zustand einander zugekehrten Seitenflächen (62) derart schräg angeordnet sind, daß sich die Führungsstege (60) eine Einführschräge bildend in Richtung ihrer freien Enden verjüngen.

17. Palette nach Anspruch 15 oder 16,
**dadurch gekennzeichnet,** daß die Führungsstege (60) derart dimensioniert sind, daß zwischen den Führungsstegen (60) zweier gestapelter Rahmen (4) ein Seitenspiel von etwa 1 mm vorhanden ist.

18. Palette nach einem oder mehreren der Ansprüche 1 bis 17,
**dadurch gekennzeichnet,** daß zumindest zwei gegenüberliegende Rahmenwände (8) Grifföffnungen (52) aufweisen.

19. Palette nach einem oder mehreren der Ansprüche 1 bis 18,
**dadurch gekennzeichnet,** daß die die Rahmenwände (8) bildenden Hohlprofile (10) über mehrere, in Profillängsrichtung sowie parallel zur Bodenfläche verlaufende Versteifungsstege (42) in mehrere übereinanderliegende Hohlräume (44) unterteilt sind, wobei vorzugsweise die Grifföffnungen (52) derart im Bereich zwischen zwei benachbarten Versteifungsstegen (42) gebildet sind, daß die Versteifungsstege (42) die oberen und unteren Begrenzungen der Grifföffnungen (52) bilden.

20. Palette nach einem oder mehreren der Ansprüche 1 bis 19,
**dadurch gekennzeichnet,** daß die Hohlprofile (10) in Profillängsrichtung verlaufende, insbesondere im Bereich der Versteifungsstege (42) angeordnete Versteifungssicken (50) aufweisen.

21. Palette nach einem oder mehreren der Ansprüche 1 bis 20,
**dadurch gekennzeichnet,** daß der Rahmen (4) und/oder der Bodeneinsatz (6) aus Kunststoff bestehen/besteht.

## Claims

1. Pallet, comprising a frame and a base insert held detachably in the frame, the frame comprising frame walls made from extruded hollow profiles, characterized in that the frame walls (8) exhibit supporting webs (14) for supporting the base insert (6), which supporting webs jut inwards into the region enclosed by the frame (4) and are configured as hollow profile segments (12) which are moulded on in one piece.

2. Pallet according to Claim 1, characterized in that the supporting webs (14), in their top sides facing the base insert (6), exhibit holding grooves (24) running respectively parallel to the frame walls (8) and the base insert (6), on its bottom side bearing upon the supporting webs (14), exhibits holding lugs (26), which engage preferably positively in the holding grooves (24), the holding grooves (24) being formed preferably, in each case, by a bead-shaped pattern of an upper wall (20) of the supporting web (14).

3. Pallet according to Claim 1 or 2, characterized in that the hollow profile segments (12) forming the supporting webs (14) are respectively divided into at least two cavities (18) by means of at least one stiffening web (16) running, in particular, roughly perpendicular to the base plane, the stiffening web (16) being disposed preferably in the region of the holding groove (24).

4. Pallet according to one or more of Claims 1 to 3, characterized in that the supporting webs (14) exhibit lower walls (22), which, together with lower end faces (28) of the frame walls (8), form a continuous, flat standing surface (30), disposed preferably perpendicular to the frame walls (8).

5. Pallet according to one or more of Claims 1 to 4, characterized in that the supporting webs (14) are moulded, respectively by the upper wall (20) and the lower wall (22), onto an inner wall (23) of the frame wall (8), which inner wall is roughly perpendicular to the said upper and lower walls.

6. Pallet according to one or more of Claims 1 to 5, characterized in that the base insert (6) is connected to the supporting webs (14) by means of rivet connections (34).

7. Pallet according to Claim 6, characterized in that the rivet connections (34) respectively exhibit a blind rivet (36), which extends through the base insert (6) and through the upper wall (20) of the supporting web (14) into a cavity (18) of the hollow profile segment (12) forming the supporting web (14).

8. Pallet according to one or more of Claims 1 to 7, characterized in that the base insert (6) is configured as a continuous base plate (38) having a surface shape corresponding roughly to the surface area enclosed by the frame (4).

9. Pallet according to one or more of Claims 1 to 7, characterized in that the base insert (6) comprises at least two individual base cross-rails (40) extending essentially parallel to one another between opposing frame walls (8).

10. Pallet according to one or more of Claims 1 to 9, characterized in that the frame (4) is formed rectangularly from four frame walls (8).

11. Pallet according to one or more of Claims 1 to 10, characterized in that the frame walls (8) are connected non-detachably, in particular integrally, to one another.

12. Pallet according to one or more of Claims 1 to 10, characterized in that the frame walls (8) are connected detachably to one another, in particular by means of plug-type connector elements (54).

13. Pallet according to Claim 12, characterized in that in the corner regions of the frame (4) there is respectively disposed a plug-type connector element (54) having plug-in lugs (58) which engage in cavities (44) of the hollow profiles (10) forming the frame walls (8).

14. Pallet according to one or more of Claims 1 to 13, characterized in that the frame (4) is configured such that it is stackable and at the same time, in particular, self-centring and self-fixing.

15. Pallet according to one or more of Claims 1 to 14, characterized in that the frame (4) exhibits, in the region of its upper and lower margins, guide webs (60), which are configured respectively in negative contour to one another.

16. Pallet according to Claim 15, characterized in that the guide webs (60) run in the longitudinal direction of the frame walls (8), respectively exhibit a thickness corresponding maximally to half the thickness of the frame walls (8) and are disposed in alignment with the outer side (48) and the inner side (46) respectively of the frame walls (8), their lateral faces (62), which, in the stacked state, face each other, being preferably obliquely disposed such that the guide webs (60) taper, forming a lead-in slope, in the direction of their free ends.

17. Pallet according to Claim 15 or 16, characterized in that the guide webs (60) are dimensioned such that between the guide webs (60) of two stacked frames (4) there is a lateral play of about 1 mm present.

18. Pallet according to one or more of Claims 1 to 17, characterized in that at least two opposing frame walls (8) exhibit grab openings (52).

19. Pallet according to one or more of Claims 1 to 18, characterized in that the hollow profiles (10) forming the frame walls (8) are divided, by means of a plurality of stiffening webs (42) running in the longitudinal direction of the profiles and parallel to the base surface, into a plurality of cavities (44) lying one above the other, the grab openings (52) being preferably formed in the region between two adjacent stiffening webs (42) in such a way that the stiffening webs (42) form the upper and lower limits of the grab openings (52).

20. Pallet according to one or more of Claims 1 to 19, characterized in that the hollow profiles (10) exhibit stiffening beads (50) running in the longitudinal direction of the profiles and disposed, in particular, in the region of the stiffening webs (42).

21. Pallet according to one or more of Claims 1 to 20, characterized in that the frame (4) and/or the base insert (6) consist(s) of plastic.

## Revendications

1. Palette comprenant un cadre et un fond maintenu de façon détachable dans le cadre, ledit cadre étant constitué de parois de cadre en profilés creux extrudés,
caractérisée en ce que les parois de cadre (8) présentent des rebords d'appui (14) faisant saillie vers l'intérieur dans la zone entourée par le cadre (4) et réalisés sous la forme de sections (12) de profilés creux monoblocs pour l'appui du fond (6).

2. Palette selon la revendication 1, caractérisée en ce que les rebords d'appui (14) présentent sur leurs côtés supérieurs tournés vers le fond (6), des rainures de maintien (24) s'étendant respectivement parallèlement aux parois (8) de cadre, le fond (6) présentant également des appendices de maintien (26) en prise dans les rainures de maintien (24), de préférence sans jeu, sur son côté inférieur reposant sur les rebords d'appui (14), les rainures d'appui (24) étant de préférence formées chacune par un profil mouluré d'une paroi supérieure (20) du rebord d'appui (14).

3. Palette selon la revendication 1 ou la revendication 2, caractérisée en ce que les sections (12) de profilés creux formant les rebords d'appui (14) sont respectivement divisés en au moins deux volumes creux (18) par au moins une bride de renforcement (16) s'étendant en particulier environ perpendiculairement au plan du fond, la bride de renforcement (16) étant de préférence ménagée dans la zone de la rainure de maintien (24).

4. Palette selon l'une ou plusieurs des revendications 1 à 3, caractérisée en ce que les rebords d'appui (14) présentent des parois inférieures (22) qui forment ensemble avec des surfaces d'extrémité inférieures (28) des parois (8) de cadre, une surface de base (30) continue, plane, disposée de préférence perpendiculairement aux parois (8) de cadre.

5. Palette selon l'une ou plusieurs des revendications 1 à 4, caractérisée en ce que les rebords d'appui (14) sont respectivement fixés, avec la paroi supérieure (20) et la paroi inférieure (22) à une paroi interne (23) du cadre (8) environ perpendiculaire à celles-ci.

6. Palette selon l'une ou plusieurs des revendications 1 à 5, caractérisée en ce que le fond (6) est relié aux rebords d'appui (14) par des liaisons par rivets (34).

7. Palette selon la revendication 6, caractérisée en ce que les liaisons par rivets (34) présentent respectivement un rivet aveugle (36), qui s'étend au travers du fond (6) et à travers la paroi supérieure (20) du rebord d'appui (14) à l'intérieur d'un volume creux (18) de la section (12) en profilé creux formant le rebord d'appui (14).

8. Palette selon l'une ou plusieurs des revendications 1 à 7, caractérisée en ce que le fond (6) est réalisé sous la forme d'une plaque de fond continue (38) avec une forme de surface correspondant environ à la surface entourée par le cadre (4).

9. Palette selon l'une ou plusieurs des revendications 1 à 7, caractérisée en ce que le fond (6) est constitué d'au moins deux traverses de fond séparées (40) s'étendant sensiblement parallèlement l'une par rapport à l'autre entre des parois (8) de cadre se faisant face.

10. Palette selon l'une ou plusieurs des revendications 1 à 9, caractérisée en ce que le cadre (4) est réalisé sous forme rectangulaire avec quatre parois (8) de cadre.

11. Palette selon l'une ou plusieurs des revendications 1 à 10, caractérisée en ce que les parois (8) de cadre sont reliées les unes aux autres de manière insépérable, en particulier par liaison de matière.

12. Palette selon l'une ou plusieurs des revendications 1 à 10, caractérisée en ce que les parois (8) de cadre sont reliées les unes aux autres de manière séparable, en particulier par des éléments de connexion à emboîtement (54).

13. Palette selon la revendication 12, caractérisée en ce que dans les zones de coin du cadre (4), est respectivement disposé un élément de connexion à emboîtement (54) présentant des appendices d'emboîtement (58) en prise dans des volumes creux (44) des profilés creux (10) formant les parois (8) de cadre.

14. Palette selon l'une ou plusieurs des revendications 1 à 13, caractérisée en ce que le cadre (4) est gerbable et en particuler à centrage et fixation automatique.

15. Palette selon l'une ou plusieurs des revendications 1 à 14, caractérisée en ce que le cadre (4) présente des rebords de guidage (60) formées dans la zone de ses bords supérieurs et inférieurs respectivement de manière symétrique et inversé l'un par raport à l'autre.

16. Palette selon la revendication 15, caractérisée en ce que les rebords de guidage (60) s'étendent dans la direction longitudinale des parois (8) de cadre, présentent respectivement une épaisseur maximale correspondant à la moitié de l'épaisseur des parois (8) de cadre, sont également disposés de manière affleurante avec le côté extérieur (48), respectivement le côté intérieur (46), des parois (8) de cadre, leurs surfaces latérales (62) se faisant face à l'état gerbé étant de préférence inclinées de telle sorte que les rebords de guidge (60) s'amincissent en direction de leurs extrémités libres en formant une pente d'introduction.

17. Palette selon la revendication 15 ou la revendication 16, caractérisée en ce que les rebords de guidage (60) sont dimensionnés de telle sorte qu'un jeu latéral d'environ 1 mm est prévu entre les rebords de guidage (60) de deux cadres gerbés (4).

18. Palette selon l'une ou plusieurs des revendications 1 à 17, caractérisée en ce qu'au moins deux parois (8) de cadre se faisant face présentent des ouvertures de poignée (52).

19. Palette selon l'une ou plusieurs des revendications 1 à 18, caractérisée en ce que les profilés creux (10) formant les parois (8) de cadre sont divisés en plusieurs volumes creux (44) superposés par plusieurs brides de renforcement (42) s'étendant dans la direction longitudinale des profilés ainsi que parallèlement à la surface de fond, les ouvertures de poignée (52) étant de préférence formées dans la zone définie entre deux brides en reforcement adjacentes de telle sorte que les brides de renforcement (42) forment les limites supérieure et inférieure des ouvertures de poignée (52).

20. Palette selon l'une ou plusieurs des revendications 1 à 19, caractérisée en ce que les profilés creux (10) présentent en particulier dans la zone des brides de renforcement (42), des profils de renforcement (50) s'étendant dans la direction longitudinale des profilés.

21. Palette selon l'une ou plusieurs des revendications 1 à 20, caractérisée en ce que le cadre (4) et/ou le fond (6) est/sont constitués en matériau synthétique.
